# FASCICULE DE BREVET EUROPEEN

(11) **EP 1 516 296 B1**
(45) Date de publication et mention de la délivrance du brevet: **04.07.2018**
(21) Numéro de dépôt: 03761636.4
(22) Date de dépôt: 25.06.2003
(51) Int. Cl.: G07F 17/24, G07F 9/02

(54) **PROCÉDÉ POUR DIAGNOSTIQUER LE DYSFONCTIONNEMENT D'UN APPAREIL DÉLIVRANT CONTRE PAIEMENT DES BIENS OU DES SERVICES**
VERFAHREN ZUM DIAGNOSTIZIEREN VON FUNKTIONSSTÖRUNGEN EINES GÜTER ODER DIENSTLEISTUNGEN GEGEN BEZAHLUNG AUSGEBENDEN APPARATES
METHOD FOR DIAGNOSING MALFUNCTION OF AN APPARATUS DELIVERING GOODS OR SERVICES AGAINST PAYMENT

(30) Priorité: 27.06.2002 FR 0208044
(43) Date de publication de la demande: 23.03.2005
(73) Titulaire: Parkeon, 75015 Paris (FR)
(72) Inventeur: MOUGIN, Thierry, F-25410 Saint Vit (FR)
(74) Mandataire: Lavoix
(86) Numéro de dépôt international: PCT/FR2003/001951
(87) Numéro de publication internationale: WO 2004/003862

(56) Documents cités:
- EP-A- 0 817 138
- WO-A-00/68912
- WO-A-95/27242
- FR-A- 2 830 963
- US-A- 4 412 292

## Description

La présente invention concerne un procédé pour diagnostiquer le dysfonctionnement d'un appareil délivrant des biens ou des services contre paiement. La présente invention concerne également un appareil adapté à la mise en oeuvre de ce procédé ainsi qu'éventuellement un serveur de gestion distant adapté à cet effet.

Le présente invention concerne notamment les bornes de paiement utilisées pour le stationnement payant des véhicules automobiles. Depuis de nombreuses années le stationnement en ville des automobiles est payant. Pour pouvoir laisser son véhicule dans un emplacement de stationnement, l'automobiliste doit prépayer un montant correspondant à la durée de stationnement choisie. En l'absence d'un tel paiement, le véhicule est en infraction et il est susceptible de faire l'objet d'une contravention ou amende par des agents de surveillance.

Pour occuper une place de stationnement payant, l'usager doit donc acquitter des droits de stationnement auprès d'une borne de paiement adaptée à cet effet. De telles bornes sont plus connues sous les noms de parcmètres ou d'horodateurs.

Le système de type parcmètre consiste en une borne dans laquelle l'automobiliste voulant stationner doit payer (par pièces, cartes, etc.) pour un montant correspondant au temps de stationnement désiré. Un mécanisme d'affichage disposé sur la borne fait alors apparaître un index correspondant au temps de stationnement payé. Cet index va ensuite disparaître au fur et à mesure que le temps s'écoule. Le contrôle d'un tel système est simple puisqu'il suffit aux agents de surveillance de regarder la position de l'index pour savoir si le véhicule occupant l'emplacement contrôlé par la borne en question est en infraction ou non.

Dans le cas des horodateurs, l'usager reçoit en échange du paiement du temps de stationnement désiré (paiement opéré à l'aide de pièces de monnaie ou de carte de paiement adaptée, etc.) un ticket portant différentes informations imprimées et notamment l'heure limite de stationnement autorisé. L'usager doit placer ce ticket en évidence derrière le pare-brise de son véhicule. Les agents de surveillance contrôlent alors la présence dans les voitures en stationnement du ticket et vérifie l'heure limite de stationnement mentionné.

Quel que soit le type des bornes de paiement utilisées : parcmètres ou horodateurs, il est important de pouvoir identifier au plus tôt un éventuel dysfonctionnement de ces bornes, dysfonctionnement susceptible de perturber le paiement des automobilistes. Un tel diagnostic précoce permet de pouvoir dépêcher un agent de maintenance rapidement et de limiter les pertes de revenu.

Les constructeurs de ces bornes ont donc développé de nombreux outils de diagnostic du fonctionnement des bornes et des systèmes pour remonter d'éventuelles alarmes à un centre de gestion à distance et/ou alerter directement des agents de maintenance. On peut par exemple citer le contrôle du stock de tickets, le contrôle du remplissage du coffre, le contrôle d'éventuel blocage des pièces dans le monnayeur, etc. Un exemple d'une telle borne de paiement est décrit dans le brevet WO95/27242. Cette démarche tend toutefois à renchérir le coût des bornes en multipliant les capteurs et les circuits électroniques associés et par ailleurs s'avère aujourd'hui toujours incapable de diagnostiquer certaines pannes non décelables. On peut ainsi citer des actions de fraudes ou de vandalismes consistant dans l'obturation des orifices de paiement et donc rendant l'appareil hors services.

Il est, en effet, difficile de placer des capteurs dans toutes les zones sensibles d'un appareil, pour détecter des corps métalliques, non-métalliques, solides liquides, etc.

La présente invention se propose donc de remédier à ces inconvénients en proposant une méthode simple, ne nécessitant aucun équipement supplémentaire et permettant de diagnostiquer le dysfonctionnement d'une borne de paiement.

Le procédé pour diagnostiquer le dysfonctionnement d'un appareil délivrant des biens ou des services contre paiement, de type borne automatique, selon l'invention est caractérisé en ce qu'il consiste à calculer au-moins une donnée représentative du fonctionnement de l'appareil, à comparer la valeur calculée à une valeur de référence prédéterminée et à déduire la survenue d'un dysfonctionnement en cas d'écart prédéterminé entre lesdites valeurs.

Selon une autre caractéristique du procédé objet de la présente invention, la donnée représentative du fonctionnement de l'appareil est une donnée représentative de la fréquence des paiements opérés sur l'appareil.

Selon une autre caractéristique du procédé objet de la présente invention, la donnée représentative du fonctionnement de l'appareil consiste dans le temps écoulé depuis le dernier paiement en date opéré sur l'appareil.

Selon une autre caractéristique du procédé objet de la présente invention, la donnée représentative du fonctionnement de l'appareil consiste dans le temps écoulé depuis le dernier paiement en date opéré sur l'appareil et ce, pour chacun des modes de paiement acceptés par l'appareil.

Selon une autre caractéristique du procédé objet de la présente invention, la valeur de référence est représentative de la moyenne des valeurs prises par la donnée représentative du fonctionnement de l'appareil.

Selon une autre caractéristique du procédé objet de la présente invention, la valeur de référence dépend d'au moins un paramètre tel que le temps ou encore l'appareil considéré.

Selon une autre caractéristique du procédé objet de la présente invention, l'écart prédéterminé dépend d'au moins un paramètre tel que le temps ou encore l'appareil considéré.

Selon une autre caractéristique du procédé objet de la présente invention, les opérations de calcul d'une donnée représentative du fonctionnement de l'appareil et de comparaison entre la valeur calculée et une valeur de référence prédéterminée, sont opérées directement par l'appareil.

Selon une autre caractéristique du procédé objet de la présente invention, les opérations de calcul d'une donnée représentative du fonctionnement de l'appareil et de comparaison entre la valeur calculée et une valeur de référence prédéterminée, sont opérées pour tout ou partie par un serveur apte à communiquer avec l'appareil. Selon une autre caractéristique du procédé objet de la présente invention, l'appareil est une borne de paiement de places de stationnement, tel qu'un horodateur ou un parcmètre.

On comprendra mieux les buts, aspects et avantages de la présente invention, d'après la description donnée ci-après d'un mode de réalisation de l'invention, présenté à titre d'exemple non limitatif, en se référant aux dessins annexés, dans lesquels :
La figure 1 est une vue schématique d'un parc d'horodateurs et du serveur de gestion mettant en oeuvre le procédé selon l'invention ;
La figure 2 décrit les principales étapes du procédé selon l'invention.
La figure 3 décrit l'allure de l'évolution au cours de la journée du délai moyen séparant la délivrance, pour un horodateur donné, de deux tickets de stationnement consécutifs.

Sur la figure 1, où seuls ont été figurés les éléments nécessaires à la compréhension de l'invention, on a représenté une borne de paiement automatique délivrant des biens ou services. Cette borne est, en l'espèce, un horodateur 1. Cet horodateur 1 appartient à parc d'horodateurs 10. Ce parc est géré par un exploitant tel qu'un organisme privé ou encore une municipalité. Un même parc peut comprendre de plusieurs dizaines à plusieurs milliers d'horodateurs suivant la taille de la ville ou de l'agglomération concernée.

Bien évidemment, l'emploi de bornes de paiement de type horodateur n'est pas limitatif de la présente invention. L'invention s'applique également aux parcmètres et plus généralement à toute borne de paiement automatique délivrant des biens ou services, tel qu'un téléphone public ou encore un distributeur de boissons.

Ces horodateurs sont régulièrement répartis, par exemple tous les cinquante mètres, le long des trottoirs des rues soumises à stationnement réglementé payant.

L'horodateur 1 comme les autres horodateurs du parc 10 comprend classiquement un certain nombre d'éléments particuliers, inhérents à un horodateur. On trouve notamment des organes de visualisation et de saisie de données, comme un écran, un clavier à touches, ainsi que des moyens de paiement comprenant un lecteur de carte et/ou un dispositif d'encaissement à pièces, etc. Il est à noter que l'horodateur peut également être équipé de moyens permettant le paiement d'un droit de stationnement depuis un téléphone mobile. L'ensemble de ces éléments matériels est contrôlé par un microprocesseur muni de logiciels appropriés qui supervise le fonctionnement de chaque élément.

Parmi les équipements de l'horodateur 1 figurent également des moyens de communication permettant d'accéder un serveur distant 5. En effet, pour faciliter la gestion et la maintenance des bornes de paiement par l'exploitant (municipalités, etc.), les bornes sont munies de moyens de communication adaptés pour communiquer avec un ordinateur central à distance 5 et pour lui transférer des données. Cet ordinateur central 5 destiné à opérer la supervision du parc des bornes de stationnement, encore appelé serveur PMS (acronyme anglo-saxon pour Parking Management System), reçoit périodiquement de chacune des bornes des rapports d'activité contenant des données descriptives du fonctionnement de l'appareil ou encore des alarmes lorsque des événements nécessitant l'intervention d'un agent de maintenance surviennent (coffre plein de monnaie, absence de papier pour éditer les tickets, mais aussi pannes ou actes de vandalisme). Par ailleurs, le serveur PMS 5 peut opérer le téléchargement dans les bornes, de fichiers de paramètres, de tables de tarif ou encore de mises à jour des programmes faisant fonctionner les microprocesseurs des bornes de paiement, mises à jour améliorant les programmes déjà en place ou bien encore introduisant de nouvelles prestations pour les usagers.

Le réseau téléphonique 2 utilisé par l'horodateur 1 pour accéder le serveur de gestion 5 est par exemple le réseau téléphonique de type commuté analogique PSTN (Public Switching Telephone Network) ou de type numérique ISDN (Integrated Services Digital Network). Ce réseau 2 peut également être constitué par un réseau de radiotéléphonie mobile et ce, quelle que soit sa nature : GSM, CDMA, TDMA, AMPS, D-AMPS, ou encore par le réseau Internet ou plus généralement par tout réseau de communication apte à transmettre des données (X25, Ethernet,..) ainsi que par toute combinaison de tels réseaux.

Le PMS 5 permet d'opérer la supervision du parc d'horodateurs 10. Il a pour fonction d'échanger avec ces horodateurs des informations concernant leur fonctionnement et en particulier comme cela sera détaillé ci-après concernant les transactions opérées par les usagers. Les horodateurs et le PMS 5 sont donc munis de moyens appropriés de supervision et de réception/émission d'informations, ces moyens qui sont en eux-mêmes connus ne seront pas décrits plus en détail. Entre autres fonctions, le PMS 5 transfère vers les horodateurs, les fichiers nécessaires à leur fonctionnement, tels que des tables de tarifs, des paramètres de configuration, des listes d'opposition ou de surveillance des moyens de paiement utilisés (listes blanches, noires ou grises) ou encore des programmes faisant fonctionner les microprocesseurs des horodateurs.

Les horodateurs transmettent de leur côté, des informations relatives à leur utilisation, à savoir un rapport journalier comportant des données relatives aux transactions effectuées, au trafic, un rapport d'alarmes qui permet de signaler au PMS 5 la survenue d'incidents ou des atteintes à leur intégrité, comme une panne sur le lecteur de cartes, etc., de manière à prévoir l'intervention d'un agent de surveillance.

Selon un mode particulier de réalisation de l'invention, horodateur 1 coopère avec des moyens logiciels aptes à détecter la survenue de dysfonctionnements et donc aptes à faire de l'auto diagnostic. Ces moyens logiciels sont implémentés dans leur totalité dans le microprocesseur de l'horodateur 1.

Ce mode de réalisation n'est pas limitatif de l'invention. Ainsi, selon un autre mode de réalisation, les moyens logiciels sont repartis dans le microprocesseur de l'horodateur et dans le serveur distant 5. Ainsi, selon un autre mode de réalisation, les moyens logiciels sont entièrement dans le serveur distant ce qui permet notamment de prendre en compte des informations issues d'autres horodateurs.

Le procédé à la base de l'invention repose sur l'analyse statistique d'au moins une donnée caractéristique du fonctionnement de l'appareil et notamment de la fréquence des paiements.

Plus précisément, l'objet de la présente invention est de détecter les fonctionnements anormaux en comparant le comportement réel de l'horodateur 1 avec un comportement nominal prédéterminé.

En effet, l'exploitation de certaines informations liées au paiement tel que l'intervalle de temps écoulé depuis le dernier paiement (mais aussi le nombre de tickets valides, le taux d'occupation, etc.) permet de diagnostiquer des dysfonctionnements.

Supposons que la borne de paiement 1 soit mise hors service. Cela peut être le cas, par exemple, suite à un écran recouvert de peinture. Ou du fait que la (ou les) fente(s) de paiement, pour pièces ou pour cartes, est (sont) bouchée(s). Ou bien encore, parce que la borne a été arrachée. De telles pannes sont aujourd'hui difficilement diagnosticables par des moyens de contrôle spécifiques sauf à recourir à des capteurs dédiés coûteux.

Cette mise hors service de l'horodateur, détourne les usagers de cette borne et donc provoque l'arrêt des paiements. Le nombre des tickets valides (ou du taux d'occupation) va donc diminuer (si la panne survient dans la journée) ou bien ne va pas décoller (si la panne est survenue avant la plage de stationnement payant). L'observation des (non) paiements va conduire à identifier un problème et donc générer une ou plusieurs alarmes. L"opérateur du parc de stationnement déclenche alors le déplacement d'un agent de maintenance pour identifier et régler le problème.

Il est à noter que la consolidation des paiements (nombre de tickets valides ou taux d'occupation) à l'ensemble des bornes de paiement d'une même rue ou d'un même secteur permet d'affiner encore le diagnostic. En effet, l'indisponibilité d'une borne entraîne logiquement un report au moins partiel de l'activité sur les autres bornes voisines s'il y en a. Les bornes voisines voient ainsi leur taux d'occupation croître au-delà de la normale. Ainsi, la survenue concomitante d'une chute des paiements sur une borne donnée et d'une hausse des paiements sur la (ou des) borne(s) voisine(s) traduit de façon indiscutable le dysfonctionnement de cette borne. A contrario, si la chute du taux d'occupation affecte non pas une borne mais toutes les bornes d'une même rue, il est possible d'envisager d'autres hypothèses que la panne de ces bornes, et notamment la fermeture de la rue à la circulation suite à des travaux, etc. Il est alors envisageable d'opérer des vérifications auprès, par exemple, des services de la voirie avant de déplacer l'agent de maintenance.

Selon l'invention, le microprocesseur de l'horodateur 1 est donc équipé d'un programme de suivi des transactions faites par les usagers au cours de la journée.

Ce programme de suivi des transactions s'intéresse plus particulièrement au calcul d'au moins une grandeur significative du déroulement des transactions. Cette grandeur est par exemple le temps T qui s'est écoulé depuis la délivrance du dernier ticket. Selon un mode de réalisation de l'invention, cette grandeur est calculée pour chaque moyen de paiement. En effet, un mode de paiement peut être vandalisé et pas un autre.

Dans le cas où l'horodateur dispose d'un lecteur de cartes ainsi que d'un monnayeur, deux grandeurs sont calculées : le temps Tm pour les paiements par pièces et le temps Tc pour les paiements par cartes. On pourrait également distinguer le paiement par carte magnétique de celui par carte à puce ou encore celui par carte bancaire de crédit de type Visa/Mastercard de celui par portefeuille électronique de type Moneo, et ce dans la mesure où chaque type de paiement mais en oeuvre des moyens spécifiques susceptibles de défaillance.

Dans la suite de la description et pour simplifier, on ne s'intéressera qu'à un temps T correspondant à un moyen de paiement donné.

Ce temps T est calculé périodiquement par le microprocesseur comme la différence entre l'instant présent et l'instant auquel est survenue la dernière transaction en date pour le moyen de paiement considéré.

Ce temps T est ensuite comparé à une valeur de seuil Tmax mémorisée et en cas de dépassement, une alarme est déclenchée.

Conformément à la figure 2, le programme mis en oeuvre par le microcontrôleur de la borne 1 consiste donc à calculer le nombre Tréel-i de tickets valides à un instant t-i donné et ce, régulièrement pendant toute la durée du stationnement payant, par exemple de 9h à 19h.

Le nombre Tréel-i est calculé à partir des informations stockées relatives à chacune des transactions élémentaires opérées sur la borne 1 pour le mode de paiement considéré. Chaque paiement n donne lieu à l'enregistrement dans une zone mémoire appropriée de son instant de survenue Tp-n non figurée.

Tréel-i est alors calculé comme la différence entre la valeur du temps t-i présent, valeur fournie par l'horloge interne du microprocesseur lors de l'itération i, et Tp-n où n est le dernier paiement en date. Tréel-i mesure donc la durée entre le dernier paiement en date pour le mode de paiement considéré et l'instant présent. La fréquence de calcul de Tréel-i sera adaptée aux capacités du microprocesseur. On peut par exemple déclencher ce calcul de Tréel-i toutes les minutes. La valeur de Tp-n étant, elle, réactualisée à chaque paiement.

Le programme compare ensuite ce nombre Tréel-i à une valeur de seuil prédéterminé Tmax-i.

Si Tréel-i est inférieur à Tmax-i alors aucun dysfonctionnement n'est diagnostiqué, si au contraire Tréel-i est supérieur à Tmax-i, alors on considère la survenue d'un dysfonctionnement et on déclenche une alarme sous la forme d'un signal approprié adressé au serveur 5. Le serveur 5 pilote ensuite l'envoi d'un agent de maintenance intervenir sur la borne 1.

En variante de réalisation, le terminal 1 pourrait directement envoyer un message d'alarme à un agent de maintenance équipé de moyens de communication approprié et susceptible d'intervenir sur les lieux rapidement.

Concernant l'instant initial, i=0, on peut définir tp-0 comme valant 9h00 dans la mesure où 9h00 marque le début du stationnement payant DO.

Selon un mode particulier de réalisation de l'invention, Tmax-i est obtenu expérimentalement et cartographié dans une mémoire du microprocesseur de la borne 1. Ces données sont mémorisées après téléchargement en provenance du serveur 5 ou bien encore lors d'une opération de maintenance sur site.

Selon un autre mode particulier de réalisation de l'invention, la valeur Tmax-i est déduite de celle de Tnom-i qui est la valeur moyenne observée à l'instant t-i entre deux paiements consécutifs pour le mode de paiement et pour horodateur considérés. On a Tmax-i égale à Tnom-i multipliée par un coefficient approprié Coeff-i qui peut par exemple dépendre du type de répartition (lois de Poisson, lois normales) observée lors de la mesure des valeurs Tnom-i (test du χ2). Ainsi, on pourra prendre, un coefficient Coeff-i constant ajusté pour permettre de prendre en compte 95% des valeurs observées et éviter de multiplier les fausses alarmes par rapport à un seuil placé trop bas. On peut aussi faire évoluer ce coefficient Coeff-i au cours de la journée à partir d'analyses expérimentales. Des courbes d'évolution de Tnom et Tmax dans la journée ont ainsi été représentées à la figure 3 à titre d'exemples non limitatifs.

Ces courbes Tnom et Tmax peuvent être déterminées avec plus ou moins de précision en considérant un nombre plus ou moins important de facteurs. Ainsi, les courbes peuvent être identiques pour tous les horodateurs. Les courbes peuvent également être spécifiques et adaptées à chaque horodateur. Il peut, en effet, y avoir des différences de fréquentation entre les horodateurs du fait de leur localisation, le stationnement étant différent en zone résidentielle et en zone de bureaux ou encore en zone commerciale.

De même, les courbes peuvent être considérées comme constantes quel que soit le jour de la semaine. Elles peuvent être également adaptées à chaque jour de la semaine, voir à chaque jour de l'année, pour tenir compte des variations saisonnières et en particulier des périodes de congés.

De même Tnom pourra être prise constante quelle que soit l'heure de la journée ou bien encore dépendre de l'heure de la journée comme illustrée à la figure 3. La courbe Tnom illustrée à la figure 3 est une courbe dite à deux bosses : la durée séparant deux ventes de tickets successifs pour un mode de paiement donnée croît le matin pour atteindre une valeur maximale pour redescendre ensuite pour le début de l'après midi, ce nombre croît ensuite dans l'après-midi pour redescendre ensuite vers l'heure de fin du stationnement payant. Cette courbe souligne les heures d'affluence : en début de journée, en milieu et en fin de journée (les tickets pris en fin de journée se prolongent le lendemain après 9h de la somme payée la veille).

Les courbes Tnom, Tmax sont obtenues par analyse statistique des données brutes observée directement sur l'horodateur 1 ou bien encore sur tout ou partie du parc d'horodateurs. Ces courbes peuvent être élaborées directement par l'horodateur ou bien encore par le serveur PMS 5.

Selon un mode particulier de réalisation de l'invention, la mise en oeuvre du procédé est opérée non plus par le seul horodateur 1 mais à partir du serveur 5 grâce à des informations appropriées remontées par l'horodateur 1.

Le circuit électronique de la borne de stationnement, en l'occurrence l'horodateur 1, coopère donc avec des moyens logiciels dédiés à la mise en oeuvre de la télé-collecte d'informations à destination du serveur de gestion PMS 5.

Ce programme mis en oeuvre par le microcontrôleur consiste par exemple à transmettre périodiquement au serveur 5, l'état des paiements effectués selon chacun des modes de paiement de la borne. Le serveur 5 en déduit alors le temps écoulé depuis le dernier paiement pour chacun des modes de paiement et lors que ce temps devient anormal, et éventuellement après examen du comportement des horodateurs voisins, déclenche une alarme destinée à programmer une opération de maintenance.

La décision du gestionnaire d'intervenir ou pas sur la borne ayant émis l'alarme de surveillance peut aussi dépendre de la consolidation des différentes données remontées par les horodateurs d'une même zone.

Bien évidemment les modes de réalisation illustrés ne sont pas limitatifs de la présente invention.

Ainsi, l'invention n'est pas limitée aux seules bornes connectées à un serveur de gestion distant mais elle concerne également les bornes aptes à envoyer simplement un signal d'alarme à un centre de maintenance.

Bien évidemment, la présente invention n'est pas limitée à la détection d'un fonctionnement anormal d'une borne de paiement à partir uniquement de l'analyse du temps T qui s'est écoulé depuis la délivrance du dernier ticket. La présente invention recouvre la détection d'un fonctionnement anormal à partir de l'analyse d'une ou plusieurs données caractéristiques du fonctionnement de la borne de paiement.

## Revendications

1. Procédé pour diagnostiquer le dysfonctionnement d'un appareil délivrant des biens ou des services contre paiement, de type borne automatique (1), l'appareil comportant des moyens de paiement,
**caractérisé en ce qu'**il consiste à :
- enregistrer dans une zone mémoire, pour chaque moyen de paiement, l'instant de survenue d'une transaction pour un moyen de paiement considéré,
- calculer, pour chaque moyen de paiement, la valeur de la différence (T) entre l'instant présent et l'instant auquel est survenue la dernière transaction en date pour le moyen de paiement considéré ,
- comparer chaque valeur calculée (T) à une valeur de référence prédéterminée (Tmax) respective, et
- déduire la survenue d'un dysfonctionnement en cas d'écart prédéterminé entre lesdites valeurs.

2. Procédé selon la revendication 1, **caractérisé en ce que** ladite valeur de référence est représentative de la moyenne des valeurs prises par ladite différence entre l'instant présent et l'instant auquel est survenue la dernière transaction en date pour le moyen de paiement considéré.

3. Procédé selon la revendication 1, **caractérisé en ce que** ladite valeur de référence dépend d'au moins un paramètre tel que le temps ou encore l'appareil considéré (1).

4. Procédé selon la revendication 1, **caractérisé en ce que** ledit écart prédéterminé dépend d'au moins un paramètre tel que le temps ou encore l'appareil considéré (1).

5. Procédé selon la revendication 1, **caractérisé en ce que** les opérations de calcul, pour chaque moyen de paiement, de la valeur de la différence entre l'instant présent et l'instant auquel est survenue la dernière transaction en date pour le moyen de paiement considéré et de comparaison entre la valeur calculée et une valeur de référence prédéterminée, sont opérées directement par ledit appareil (1).

6. Procédé selon la revendication 1, **caractérisé en ce que** les opérations de calcul, pour chaque moyen de paiement, de la valeur de la différence entre l'instant présent et l'instant auquel est survenue la dernière transaction en date pour le moyen de paiement considéré et de comparaison entre la valeur calculée et une valeur de référence prédéterminée, sont opérées pour tout ou partie par un serveur (5) apte à communiquer avec ledit appareil (1).

7. Procédé selon la revendication 1, **caractérisé en ce que** ledit appareil est une borne de paiement de places de stationnement, tel qu'un horodateur ou un parcmètre.

## Patentansprüche

1. Verfahren zum Feststellen der Fehlfunktion eines Geräts, das Produkte oder Dienstleitung gegen Bezahlung liefert, nach Art einer automatischen Schranke (1), wobei das Gerät Mittel zur Bezahlung aufweist, **dadurch gekennzeichnet, dass** es darin besteht:
- in einer Speicherzone für jedes Zahlungsmittel den Zeitpunkt des Auftretens einer Transaktion für ein betrachtetes Zahlungsmittel zu registrieren,
- für jedes Zahlungsmittel den Wert der Differenz (T) zwischen dem aktuellen Zeitpunkt und dem Zeitpunkt, bei dem die zeitlich letzte Transaktion für das betrachtete Zahlungsmittel aufgetreten ist, zu berechnen,
- jeden berechneten Wert (T) mit einem jeweiligen vorbestimmten Referenzwert (Tmax) zu vergleichen, und
- das Auftreten einer Fehlfunktion im Fall einer vorbestimmten Abweichung zwischen den Werten abzuleiten.

2. Verfahren nach Anspruch 1, **dadurch gekennzeichnet, dass** der Referenzwert den Mittelwert der Werte darstellt, die von der Differenz zwischen dem aktuellen Zeitpunkt und dem Zeitpunkt, bei dem die zeitlich letzte Transaktion für das betrachtete Zahlungsmittel aufgetreten ist, genommen werden.

3. Verfahren nach Anspruch 1, **dadurch gekennzeichnet, dass** der Referenzwert von mindestens einem Parameter, wie der Zeit oder auch dem betrachteten Gerät (1) abhängt.

4. Verfahren nach Anspruch 1, **dadurch gekennzeichnet, dass** die vorbestimmte Abweichung von mindestens einem Parameter, wie der Zeit oder auch dem betrachteten Gerät (1) abhängt.

5. Verfahren nach Anspruch 1, **dadurch gekennzeichnet, dass** die Operationen des Berechnens des Werts der Differenz zwischen dem vorliegenden Zeitpunkt und dem Zeitpunkt, zu dem die zeitlich letzte Transaktion für das betrachtete Zahlungsmittel aufgetreten ist, und des Vergleichens zwischen dem berechneten Wert und dem vorbestimmten Referenzwert direkt von dem Gerät (1) ausgeführt werden.

6. Verfahren nach Anspruch 1, **dadurch gekennzeichnet, dass** die Operationen des Berechnens des Werts der Differenz zwischen dem vorliegenden Zeitpunkt und dem Zeitpunkt, zu dem die zeitlich letzte Transaktion für das betrachtete Zahlungsmittel aufgetreten ist, und des Vergleichens zwischen dem berechneten Wert und dem vorbestimmten Referenzwert vollständig oder teilweise von einen Server (5) durchgeführt wird, der in der Lage ist, mit dem Gerät (1) zu kommunizieren.

7. Verfahren nach Anspruch 1, **dadurch gekennzeichnet, dass** das Gerät eine Zahlungsschranke für Parkplätze, wie eine Parkuhr oder eine Zeitstempelvorrichtung ist.

## Claims

1. Method for diagnosing malfunction of an apparatus for delivering goods or services against payment, of the automatic terminal type (1), the apparatus comprising means of payment,
**characterized in that** it consists of:
recording in a memory area, for each mean of payment, the time instant of occurrence of a transaction for a given mean of payment,
calculating, for each mean of payment, the value of the difference (T) between the present time instant and the time instant at which the last transaction occurred for the given mean of payment,
comparing each calculated value (T) with a respective predetermined reference value (Tmax) and
deducing the occurrence of a malfunction in the event in the event of a predetermined deviation between these values.

2. Method according to claim 1, **characterized in that** said reference value is representative of the average of values taken by said difference between the present time instant and the time instant at which the last transaction occurred for the given mean of payment.

3. Method according to claim 1, **characterized in that** said reference value depends at least on a parameter such as time or the considered apparatus (1).

4. Method according to claim 1, **characterized in that** said predetermined deviation depends at least on a parameter such as time or the considered apparatus (1).

5. Method according to claim 1, **characterized in that** the operations of calculating, for each mean of payment, the value of the difference between the present time instant and the time instant at which the last transaction occurred for the given mean of payment and of comparing the calculated value with a predetermined reference value, are carried out directly by said apparatus (1).

6. Method according to claim 1, **characterized in that** the operations of calculating, for each mean of payment, the value of the difference between the present time instant and the time instant at which the last transaction occurred for the given mean of payment, and of comparing the calculated value with a predetermined reference value, are carried out for all or part of it by a server (5) capable of communicating with said apparatus (1).

7. Method according to claim 1, wherein said apparatus is a terminal for paying for parking spaces, such as a parking voucher dispenser or a parking meter.
